# EUROPÄISCHE PATENTSCHRIFT

(11) **EP 0 824 733 B1**
(45) Veröffentlichungstag und Bekanntmachung des Hinweises auf die Patenterteilung: **20.01.1999**
(21) Anmeldenummer: 96914089.6
(22) Anmeldetag: 10.05.1996
(51) Int. Cl.: G07D 7/00, G01D 21/00

(54) **PRÜFVORRICHTUNG IN BEARBEITUNGSMASCHINEN**
TEST DEVICE FOR USE IN PROCESSING MACHINES
DISPOSITIF DE CONTROLE POUR MACHINES DE TRAITEMENT

(30) Priorität: 12.05.1995 DE 19518229
(43) Veröffentlichungstag der Anmeldung: 25.02.1998
(73) Patentinhaber: WHD Elektronische Prüftechnik GmbH, 01129 Dresden (DE)
(72) Erfinder: PUTTKAMMER, Frank, D-01640 Coswig (DE); WOLF, Torsten, D-01640 Coswig (DE)
(74) Vertreter: Heitsch, Wolfgang
(86) Internationale Anmeldenummer: DE9600874
(87) Internationale Veröffentlichungsnummer: WO9636019

(56) Entgegenhaltungen:
- DE-A- 2 541 405
- DE-A- 3 322 279
- DE-A- 3 513 635
- GB-A- 2 016 141
- US-A- 4 120 389
- US-A- 4 734 869
- US-A- 4 986 410

## Beschreibung

Die Erfindung bezieht sich auf eine Prüfvorrichtung in Bearbeitungsmaschinen der im Oberbegriff des Patentanspruches 1 genannten Art.

Bisherige positionierte Prüfungen wurden mittels verschiedenster Andruckvorrichtungen durchgeführt. So beschreibt die DE 41 22 916 eine Vorrichtung zum Zuführen von Tickets und Magnetkarten zu einem Magnetkartenleser. Zur definierten Führung werden Rollen und Andruckfedern verwendet. Ähnliche Führungen, insbesondere freilaufend gelagerte Kontaktier- und Meßrollen werden in der DE 40 16 961 verwendet, in der ein Meßverfahren und eine Vorrichtung zum Ermitteln des elektrischen Flächenwiderstandes von Metallstreifen dargelegt ist.

Die bekannten Andruckvorrichtungen unterliegen Verschleißerscheinungen und tragen zur zusätzlichen Abnutzung der Prüfobjekte bei. Die DE 35 13 635 beschreibt eine Einrichtung zur Annahme, Prüfung und Aufbewahrung von Wertscheinen, wobei eine Prüfpositionierung mittels Walzenspalt erfolgt, wobei dieselben Nachteile auftreten wie oben beschrieben. Die DE 40 37 333 beschreibt einen Adapter zur Kontaktierung passiver Bauelemente mit Meß- und Prüfeinrichtung, in der feststehende und verschiebbare Kontaktierungsteile und pneumatisch bewegbare Kontaktstifte verwendet werden. Diese Art der Prüfobjektpositionierung ist sehr aufwendig und nur in wenigen Bearbeitungsmaschinen einsetzbar. Die GB 2 016 141 beschreibt ein System zur Erkennung der Anwesenheit eines zu prüfenden Objektes innerhalb eines bestimmten Bereichs. Da eine Abstandsmessung vorgenommen werden soll, sind keine Andruckmittel zu verwenden.

Die bei Prüfeinrichtungen zur Echtheitsmessung zu verwendenden Andruckmittel dienen zum sicheren Funktionieren dieser Einrichtungen. Die bekannten Andruckvorrichtungen unterliegen Verschleißerscheinungen und tragen zur zusätzlichen Abnutzung der Prüfobjekte bei.

Aufgabe der Erfindung ist es, eine Vorrichtung in Bearbeitungsmaschinen zur Detektion von Sicherheitsmerkmalen an zu prüfenden Objekten derart zu gestalten, daß die sonst notwendigen Andruckvorrichtungen zum definiert beabstandeten und/oder berührenden Vorbeiführen der Prüfobjekte an der Prüfeinrichtung entfallen und diese Vorrichtung kompakt mit der Prüfelektronik verbunden ist, um eine einfache Handhabung zu gewährleisten.

Gemäß der Erfindung weist eine Vorrichtung zur Detektion von Sicherheitsmerkmalen an zu prüfenden Objekten folgendes als Kompaktvorrichtung auf : einen Sensorträger zur Aufnahme unterschiedlicher und austauschbarer Sensoren, Halterungen und Befestigungen zum Einbau in bestehende und/oder neue Bearbeitungsmaschinen, eine Platine, die die Auswerteschaltung und Verbindungselemente zu den Sensoren enthält sowie je nach Einsatzzweck und zu prüfenden Objekten eine austauschbare Abdeckung. Die Zusammenführung einer Vielzahl einzelner Bauelemente, die erfindungsgemäße Austauschbarkeit verschiedenster Sensoren, die Vielseitigkeit der Anwendungsmöglichkeiten und Handhabung von Sensoren und Auswerteelektronik in einem Kompakt-Bauteil rechtfertigen die Bezeichnung Multi-Kompakt-Sensor für die erfindungsgemäße Vorrichtung.

Beim Betrieb wird ein zu prüfendes Objekt mittels Transportvorrichtungen an den erfindungsgemäßen Multi-Kompakt-Sensor in definierter Lage und Geschwindigkeit herangeführt. Unzulässige Abweichungen werden durch Sensoren erfaßt und führen zum Unterbrechen des normalen Betriebsablauf. Trifft nun ein Prüfobjekt auf ein Hindernis z.B. in Form einer ansteigenden Ebene, so wird das Prüfobjekt, z.B. eine Banknote, immer an das Hindernis gedrückt. Diese Kraft wird nicht durch irgendwelche Andruckmittel erzeugt, sondern durch die Bewegung der Banknote selbst hervorgerufen. Erfindungsgemäß wird deshalb die Prüfsensorik innerhalb der ansteigenden Ebene angeordnet, da an dieser Stelle der Abstand zwischen dem Prüfobjekt und den Sensoren am geringsten ist. Je geringer der Abstand zwischen Sicherheitsmerkmalen des Prüfobjekts und den Sensoren ist, desto höher ist die Prüfzuverlässigkeit. Durch die Ausnutzung der am Prüfobjekt wirkenden nicht zur Bewegungsrichtung parallelen Kräfte infolge einer definierten Berührung zwischen Prüfobjekt und erfindungsgemäßer Vorrichtung wird das Prüfobjekt so zwangsgeführt, daß eine Prüfung mittels Sensoren definiert beabstandet und/oder berührend erfolgt. Diese Prüfung erfolgt durch in der Vorrichtung eingebrachte Sensoren, die nach definierten, dem Prüfobjekt angepaßten Wirkungsweisen wahlweise einzeln oder kombinierbar arbeiten. Die Sensorsignale werden mittels ebenfalls an der Vorrichtung angebrachten Auswerteelektronik in maschinenspezifische Signale umgewandelt, die je nach Anwendung eine definierte Funktion der Bearbeitungsmaschine auslösen.

Die Merkmale der Erfindung gehen außer aus den Ansprüchen auch aus der Beschreibung und den Zeichnungen hervor. Ein Ausführungsbeispiel der Erfindung ist in den Zeichnungen dargestellt und wird im folgenden Ausführungsbeispiel näher erläutert. In den Zeichnungen zeigen:
- Fig. 1: Multi-Kompakt-Sensor im Schnitt,
- Fig. 2: Aufsteck- und Feststellhalterung mit Sensorabdeckung im Schnitt
- Fig. 3: Sensorträger und Platine mit aufgesteckten Sensoren im Schnitt,
- Fig. 4: Sensorträger mit eingelassenen Sensoren im Schnitt

Wie in Fig. 1 dargestellt, besteht eine Prüfvorrichtung zur Detektion von Sicherheitsmerkmalen an zu prüfenden Objekten, nachfolgend Multi-Kompakt-Sensor **20** genannt, aus einem Sensorträger **1** und einer Platine **2** die mittels Haltevorrichtungen, insbesondere einer Aufsteckhalterung **3** und einer Feststellhalterung **4** in Öffnungen **9** von Teilen einer Bearbeitungsmaschine an Leitblechen **5** angebracht ist. Die Prüfebene **8** ist dabei um einen definierten Winkel α zur Transportrichtung **A** des Prüfobjektes **16** abgewinkelt, so daß das Prüfobjekt 16 zwangsgeführt in definierter Lage zu den Sensoren **11** wird. Die Aufsteckhalterung **3** und die Feststellhalterung **4** korrespondieren dabei mit den Öffnungskanten des Leitbleches **5** so mittels Ausnehmungen **18**, daß eine Veränderung des Winkels α durch Verstelleinrichtungen **17** bei der Montage möglich ist. Der Winkel α richtet sich dabei an die Gegebenheiten der Bearbeitungsmaschine und die Wirkungsweise der Sensoren **11** und ist etwa zwischen 5° und 30° variierbar. Das Leitblech **5** ist dabei so angefast, insbesondere durch Spitznuten und/oder so abgerundet, daß ein Verdrehen, Verhaken, Falten oder Rollen des Prüfobjekts **16** vermieden wird. Die Aufsteckhalterung **3** und die Feststellhalterung **4** sind mit Arretierungen, vorzugsweise Schwalbenschwanzarretierungen **19** an den Trennlinien **B; C** mit dem Sensorträger **1** verbunden.

Am Sensorträger **1** befinden sich mittels Durchbrüchen, Vertiefungen, Nuten und dergleichen angeordnete zur Prüfebene **8** geschlossene Sensoraufnahmen **6** und/oder zur Prüfebene **8** offene Sensoreinschübe **14**. Sensoreinschübe **14** sind an ihrer in Transportrichtung **A** hinteren Kante **12** so angefast und/oder abgerundet, daß ein Verdrehen des Prüfobjekts, ein Verhaken oder eine Änderung der geometrischen Form, insbesondere Knicken, Falten, Rollen oder Reißen vermieden wird. Wahlweise können offene Sensoreinschübe **14** auch mit Abdeckungen **7** aus nicht meßverfälschend wirkenden Stoffen, vorzugsweise Glas oder Polycarbonat verschließbar sein, so daß dadurch die Prüfebene **9** als Gleitebene ausgebildet ist, die eine ungewünschte Lage- und/oder Geometrieänderung des Prüfobjekts **16** verhindert. Die Sensoraufnahmen **6** und/oder die Sensoreinschübe **14** sind im Sensorträger **1** mehrfach hintereinander parallel und/oder mehrfach hintereinander diagonal und/oder streifenförmig mit ihrer längsten Ausdehnung quer zur Transportrichtung **A** angeordnet. Die in den Sensoraufnahmen und/oder Sensoreinschüben enthaltenen Sensoren **11** sind über ein oder mehrere Durchführungskanäle **13** mit der Platine **2** elektrisch, lösbar mittels Kontaktfedern oder unlösbar verbunden. Die Sensoraufnahmen **6** und die Sensoreinschübe **14** dienen zur Aufnahme elektrischer und/oder magnetischer und/oder optoelektronischer Sensoren wahlweise einzeln oder kombiniert. Denkbar wären in diesem Fall auch weitere dem Anwendungsgebiet entsprechende Sensoren, insbesondere Feuchtigkeits- und/oder Drucksensoren. Die Platine **2**, die die Auswerteelektronik enthält, ist von einer Abschirmung **15** umgeben, und diese mittels Befestigungsmittel **10**, insbesondere Schraub- und Federverbindung verbunden.
In Fig. 2 sind Aufsteckhalterung **3**, Feststellhalterung **4** und Sensorabdeckung **7** ohne Sensorträger 1 dargestellt. Die einfache Austauschbarkeit dieser im Spntzgußverfahren hergestellten Halterungen ist somit gegeben und es können unterschiedliche Halterungen für die vielfältige Anbringung in verschiedenen Bearbeitungsmaschinen zum Einsatz kommen.
Die Fig. 3 zeigt einen Ausschnitt eines Multi-Kompakt-Sensors **20**, bestehend aus der Platine **2** ohne Abschirmung **15** mit in Vormontage befestigter Sensoren **11** und Sensorträger **1** mit Sensoraufnahmen **6** und Sensoreinschub **14** der an der in Transportrichtung **A** hinteren Kante **12** angefast ist.
Fig. 4 ist eine Teildarstellung eines Multi-Kompakt-Sensors **20**, bestehend aus der Platine **2** mit über die Sensoraufhahme **6** eingeschobene Sensoren **11** und Sensorträger 1. Die Sensoren **11** sind mittels Durchführungskanälen **13** und Schleif- oder Federkontakten mit der Platine **2** verbunden. Zur Sensorabdeckung **7** wird Material verwendet, daß nicht meßverfälschend auf die darunterliegenden Sensoren wirkt. Hierfür eignen sich insbesondere Glas oder Polycarbonat. Bei Verwendung in ein und demselben Typ von Bearbeitungsmaschine macht sich je nach Wünschen der Kunden eine andere Sensoranordnung für eine andere Prüftechnik erforderlich. Dazu werden die Aufsteckhalterung **3** und die Feststellhalterung **4** unverändert übernommen und es wird lediglich der Sensorträger **1** mit darunter angebrachter Platine **2** ausgewechselt.

## Patentansprüche

1. Prüfvorrichtung in Bearbeitungsmaschinen mit in einem Sensorträger **(1)** befindlichen Sensoren **(11)** zur Detektion von Sicherheitsmerkmalen an zu prüfenden Objekten **(16)**, **dadurch gekennzeichnet**, daß der Sensorträger **(1)** kompakt verbunden mit einer Platine **(2)** und anbringbaren Sensoren **(11)** mittels Halterungen in Öffnungen **(9)** von Teilen einer Bearbeitungsmaschine als Multi-Kompakt-Sensor **(20)** mit in einem Winkel (α) schräg zur Transportrichtung **(A)** der Prüfobjekte **(16)** in Transportrichtung **(A)** ansteigender Prüfebene **(8)** für eine ohne Andruckmittel vorgesehene Zwangsführung von Prüfobjekten **(16)** angeordnet ist.

2. Prüfvorrichtung nach Anspruch 1, **dadurch gekennzeichnet**, daß an dem Sensorträger **(1)** zur Prüfebene **(8)** geschlossene Sensoraufnahmen **(6)** und/oder zur Prüfebene **(8)** offene Sensoreinschübe **(14)** angeordnet sind.

3. Prüfvorrichtung nach Anspruch 2, **dadurch gekennzeichnet**, daß Sensoreinschübe **(14)** an ihrer in Transportrichtung **(A)** hinteren Kante **(12)** angefast und/oder abgerundet sind.

4. Prüfvorrichtung nach Anspruch 1 oder 2, **dadurch gekennzeichnet**, daß die Sensoraufnahmen **(6)** und/oder die Sensoreinschübe **(14)** im Sensorträger **(1)** mehrfach hintereinander parallel und/oder mehrfach hintereinander diagonal und/oder streifenförmig mit ihrer längsten Ausdehnung quer zur Transportrichtung **(A)** angeordnet sind.

5. Prüfvorrichtung nach Anspruch 1, **dadurch gekennzeichnet**, daß die Sensoren **(11)** mit ihren elektrischen Anschlüssen von oben in den Sensoreinschüben **(14)** einsteckbar, dabei die Anschlüsse in Durchführungskanälen **(13)** und mittels Kontaktfedern mit der Platine **(2)** kontaktierbar angeordnet sind.

6. Prüfvorrichtung nach Anspruch 1, **dadurch gekennzeichnet**, daß die Sensoren **(11)** unlösbar mit der Platine **(2)** verbunden (verlötet) aufrechtstehend auf dieser durch Einschieben in die Sensoraufnahmen **(6)** im Sensorträger **(1)** angeordnet sind.

7. Prüfvorrichtung nach einem oder mehreren der vorgenannten Ansprüche, **dadurch gekennzeichnet**, daß die Sensoraufnahmen (6) und Sensoreinschübe **(14)** im Sensorträger **(1)** zur Aufnahme elektrischer Sensoren und/oder magnetischer Sensoren und/oder optoelektronischer Sensoren und/oder Feuchtigkeitssensoren und/oder Drucksensoren von unterschiedlicher Dimension und Geometrie sind.

8. Prüfvorrichtung nach Anspruch 1, **dadurch gekennzeichnet**, daß die Platine **(2)** von einer Abschirmung **(15)** umgeben ist und diese mit Befestigungsmitteln **(10)** zur Halterung der Platine **(2)** und des Sensorträgers **(1)** korrespondiert.

9. Prüfvorrichtung nach Anspruch 1, **dadurch gekennzeichnet**, daß die von der Oberfläche des Sensorträgers **(1)** gebildete Prüfebene **(8)** zum Leitblech **(5)** in einem Winkel (α) zwischen 5° und 30°, vorzugsweise 15°, angeordnet ist.

10. Prüfvorrichtung nach Anspruch 1, **dadurch gekennzeichnet**, daß die Halterungen am Sensorträger **(1)** aus einer Aufsteckhalterung **(3)** und einer Feststellhalterung **(4)** bestehen und diese mittels Arretierungen, vorzugsweise Schwalbenschwanzarretierung **(19)**, an den Trennlinien **(B; C)** mit dem Sensorträger **(1)** verbunden sind.

11. Prüfvorrichtung nach den Ansprüchen 1 oder 10, **dadurch gekennzeichnet**, daß zur maschinenspezifischen und/oder währungsspezifischen Veränderung des Winkels (α) der Prüfebene **(8)** die Aufsteckhalterung **(3)** und die Feststellhalterung **(4)** mit Verstelleinrichtungen **(17)** und Ausnehmungen **(18)** versehen sind.

12. Prüfvorrichtung nach einem oder mehreren der vorgenannten Ansprüche, **dadurch gekennzeichnet**, daß die Sensoraufhahmen **(6)** und/oder Sensoreinschübe **(14)** und/oder der Sensorträger **(1)** und/oder Sensorträger **(1)** mit Aufsteckhalterung **(3)** und Feststellhalterung **(4)** bzw. der Multi-Kompakt-Sensor **(20)** zur Prüfebene **(8)** hin mit Abdeckungen aus nicht meßverfälschend wirkenden Stoffen, vorzugsweise Glas oder Polycarbonat, abdeckbar sind.

## Claims

1. The testing device in handling machines with sensors **(11)** contained in a sensor carrier **(1)** designed to detect security features on objects **(16)** to be tested **wherein** the sensor carrier **(1)**, compactly connected to a board **(2)** and mountable sensors **(11)**, is arranged by means of holding devices in openings **(9)** of parts of a handling machine as a multi-compact sensor **(2)** with an angle (α) diagonal to the transport direction **(A)** of the test objects **(16)** at the test level **(8)** ascending to the transport direction **(A)** for a restricted guidance of test objects **(16)** designed to have no press-on device.

2. The testing device according to Claim 1 **wherein** sensor pockets **(6)** closed to the test level **(8)** and/or sensor inserts **(14)** open to the test level **(8)** are arranged on the sensor carrier.

3. The testing device according to Claim 2 **wherein** sensor inserts **(14)** are bevelled and/or chamfered at their rear edge **(12)** of the transport direction **(A)**.

4. The testing device according to Claim 1 and 2 **wherein** sensor pockets **(6)** and/or sensor inserts **(14)** are arranged in the sensor carrier **(1)** repeatedly in parallel one behind the other and/or repeatedly diagonally one behind the other and/or in a strip-shaped way with its longest extension at right angles to the transport direction **(A)**.

5. The testing device according to Claim 1 **wherein** the sensors **(11)** are arranged with their electrical connections being insertable from the top in the sensor inserts **(14)** where the connections are contactable with the board **(2)** in lead-through channels **(13)** and by means of contact springs.

6. The testing device according to Claim 1 **wherein** the sensors **(11)**, connected in a non-detachable way with the board **(2)** (soldered), standing upright on it, are arranged in the sensor carrier **(1)** by inserting them in the sensor pockets **(6)**.

7. The testing device according to one or several of the preceeding claims **wherein** the sensor pockets **(6)** and sensor inserts **(14)** in the sensor carrier **(1)** designed to hold electrical sensors and/or magentic sensors and/or optoelectronic sensors and/or humidity sensors and/or pressure sensors have a different dimension and geometry.

8. The testing device according to Claim 1 **wherein** the board **(2)** is surrounded by a screen **(15)** and where this one corresponds with the fixing devices **(10)** for the holding of the board **(2)** and the sensor carrier **(1)**.

9. The testing device according to Claim 1 **wherein** the test level **(8)** formed by the surface of the sensor carrier **(1)** is arranged to the guiding plate **(5)** at an angle (α) between 5° and 30°, preferably 15°.

10. The testing device according to Claim 1 **wherein** the holding devices of the sensor carrier **(1)** consist of a plug-on holding device **(3)** and an arresting device **(4)** and where these are connected to the sensor carrier **(1)** by means of locks, preferably dovetail locks **(19)** on the separating lines **(B;C)**.

11. The testing device according to Claims 1 or 10 **wherein** the plug-on holding devices **(3)** and the arresting devices **(4)** have adjusting devices **(17)** and recesses **(18)** for a machine-specific and/or currency-specific change of the angle (α) of the test level **(8).**

12. The testing device according to one or several of the preceeding claims **wherein** the sensor pockets **(6)** and/or sensor inserts **(14)** and/or the sensor carrier **(1)** and/or the sensor carrier **(1)** with the plug-on holding device **(14)** and the arresting device **(14)** or the mulit-compact sensor **(2)**, respectively, can be covered towards the test level **(8)** by covers made of materials that don't destort the measurements, preferably glas or polycarbonate.

## Revendications

1. Dispositif de contrôle dans une machine d'usinage avec des détecteurs (11) qui se trouvent dans un support de détecteurs (1), et qui servent à détecter des caractéristiques de sécurité sur des objets à contrôler (16),
caractérisé en ce que
le support de détecteurs (1) est disposé de façon à être relié de manière compacte avec une platine (2) et des détecteurs (11) qu'on peut disposer au moyen de fixations dans des ouvertures (9) pratiquées dans des paries d'une machine d'usinage sous la forme d'un détecteur multicompact (20), avec un plan de contrôle (8) qui fait un angle (α) incliné par rapport à la direction du transport (A) des objets à contrôler (16) et va en montant dans le sens du transport (A), pour assurer un guidage forcé des objets à contrôler (16) prévu sans moyen de pression.

2. Dispositif de contrôle selon la revendication 1,
caractérisé en ce que
sur le support de détecteurs (1) sont disposés des logements (6) pour les récepteurs, fermés par rapport au plan de contrôle (8), et/ou des éléments d'insertion (14), pour les détecteurs sont disposés ouverts par rapport au plan de contrôle (8).

3. Dispositif de contrôle selon la revendication 2,
caractérisé en ce que
les éléments d'insertion (14) pour les détecteurs sont chanfreinés et/ou arrondis sur leur bord arrière (12) dans le sens du transport (A).

4. Dispositif de contrôle selon la revendication 1 ou 2,
caractérisé en ce que
les logements (6) pour les détecteurs et/ou les éléments d'insertion (14) pour les détecteurs sont disposés dans le support de détecteurs (1) plusieurs fois parallélement les uns derrière les autres et/ou plusieurs fois en diagonale les uns derrière les autres et/ou en forme de bande avec leur dimension la plus longue perpendiculaire au sens du transport (A).

5. Dispositif de contrôle selon la revendication 1,
caractérisé en ce que
les détecteurs (11) sont disposés avec leurs raccordements électriques enfichables par en haut dans les éléments d'insertion (14) pour les détecteurs, ainsi les raccordements se trouvant dans des canaux de passage (13) et pouvant être mis en contact au moyen de ressorts de contact avec la platine (2).

6. Dispositif de contrôle selon la revendication 1,
caractérisé en ce que
les détecteurs (11) sont disposés dans le support de détecteurs (1) en étant reliés de façon inséparable à la platine (2) (en étant brasés) en se tenant droit sur celle-ci par enfoncement dans les logements (6) pour les détecteurs.

7. Dispositif de contrôle selon une pu plusieurs des revendication précédentes,
caractérisé en ce que
les logements (6) pour les détecteurs et les éléments d'insertion (14) pour les détecteurs dans le support de détecteurs (1) servant à recevoir des détecteurs électriques et/ou des détecteurs magnétiques et/ou des détecteurs optoélectroniques et/ou des détecteurs d'humidité et/ou des détecteurs de pression ont des dimensions et des géométries différentes.

8. Dispositif de contrôle selon la revendication 1,
caractérisé en ce que
la platine (2) est entourée par un écran (15) et celui-ci correspond avec des moyens de fixation (10) qui servent à maintenir la platine (2) et le support de détecteurs (1).

9. Dispositif de contrôle selon la revendication 1,
caractérisé en ce que
le plan de contrôle (8) formé par la surface du support des détecteurs (1) est disposé en formant par rapport à la tôle de guidage (5) un angle (α) compris entre 5° et 30°, et de préférence de 15°.

10. Dispositif de contrôle selon la revendication 1,
caractérisé en ce que
les fixations sur le support de détecteurs (1) consistent en une fixation par enfichage (3) et une fixation de blocage (4) et celles-ci sont reliées au support de détecteurs (1) au moyen de dispositifs d'arrêt, de préférence des dispositifs d'arrêt (19) en forme de queue d'aronde, sur les lignes de jonction (B, C).

11. Dispositif de contrôle selon la revendication 1 ou 10,
caractérisé en ce que
pour effectuer une modification de l'angle (a) du plan de contrôle (8) en fonction de la machine et/ou de sa valeur la fixation par enfichage (3) et la fixation de blocage (4) sont pourvues de dispositifs de réglage (17) et d'évidements (18).

12. Dispositif de contrôle selon l'une quelconque des revendications précédentes,
caractérisé en ce que
les logements (6) pour les détecteurs et/ou les éléments d'insertion (14) et/ou le support des détecteurs (1) et/ou le support des détecteurs (1) avec la fixation par enfichage (3) et la fixation de blocage (4) ou le détecteur multicompact (20) par rapport au plan de contrôle (8) sont susceptibles d'être recouverts par un revêtement en matériau ne faussant pas les mesures comme de préférence le verre ou le polycarbonate.
